# EUROPÄISCHE PATENTSCHRIFT

(11) **EP 2 627 819 B1**
(45) Veröffentlichungstag und Bekanntmachung des Hinweises auf die Patenterteilung: **17.12.2014**
(21) Anmeldenummer: 12746348.7
(22) Anmeldetag: 14.08.2012
(51) Int. Cl.: D21G 3/00

(54) **VORRICHTUNG ZUM HALTEN VON SCHABERKLINGEN**
DEVICE FOR HOLDING DOCTOR BLADES
DISPOSITIF DE FIXATION DE LAMES DE RACLOIR

(30) Priorität: 31.08.2011 DE 102011081927
(43) Veröffentlichungstag der Anmeldung: 21.08.2013
(73) Patentinhaber: Joh. Clouth GmbH & Co. KG, 42499 Hückeswagen (DE)
(72) Erfinder: KNOPP, Joachim, 42499 Hückeswagen (DE); BORGMANN, Axel, 42499 Hückeswagen (DE)
(74) Vertreter: DREISS Patentanwälte PartG mbB
(86) Internationale Anmeldenummer: PCT/EP2012/065875
(87) Internationale Veröffentlichungsnummer: WO 2013/029989

(56) Entgegenhaltungen:
- EP-A1- 1 734 181
- EP-A2- 2 141 284

## Beschreibung

Die Erfindung betrifft eine Vorrichtung zum Halten von Schaberklingen mit einer Bodenplatte und einer Deckplatte, wobei die Bodenplatte und die Deckplatte über ein Schwenklager schwenkbar miteinander verbunden sind und die Schaberklinge an der Deckplatte befestigt ist, wobei beidseits des Schwenklagers jeweils ein expandierbarer Schlauch zwischen der Bodenplatte und der Deckplatte vorgesehen ist.

Eine Schabvorrichtung oder Schaberklinge besitzt unter anderem die Aufgabe, die Oberfläche einer Walze, beziehungsweise eines Zylinders, zu reinigen. Im Falle einer Papiermaschine bewirkt eine derartige Schaberklinge, dass die über die betreffende Walze der Papiermaschine geführte Papierbahn im Falle eines Bahnrisses sich nicht auf der Walze aufwickelt, sondern die Walze an der vorgegebenen Stelle verlässt, um zum Beispiel in einen Auffangschacht zu gelangen. Diese Aufgabe muss die Schaberklinge mit 100%-iger Sicherheit gewährleisten, da es sonst zu erheblichen Störungen bei der Papierherstellung, und unter Umständen sogar zu einer Beschädigung der Papiermaschine kommen kann. Die Schaberklinge hat zudem die Aufgabe, die Oberfläche der Walze zu reinigen, so dass die Papierbahn nicht markiert wird. Aus diesem Grunde muss die in ihrer Haltevorrichtung befestigte Schaberklinge möglichst gleichmäßig über ihre gesamte Länge an der Walze anliegen. Zum Anpressen der Schaberklinge auf die Walzenoberfläche ist die Haltevorrichtung üblicherweise zweiteilig aufgebaut und besitzt eine Bodenplatte, die meistens am Maschinengestell befestigt ist. An dieser Bodenplatte ist eine Deckplatte schwenkbar befestigt, so dass die Schaberklinge von der Walzenoberfläche abgehoben beziehungsweise auf diese aufgesetzt und angepresst werden kann (EP 1 567 715 B1).

Es hat sich gezeigt, dass insbesondere in der Nasspartie der Papiermaschine die Haltevorrichtungen relativ stark verschmutzen, so dass sie häufig gereinigt werden müssen. Hierfür muss die Deckplatte von der Bodenplatte entfernt werden, so dass die Haltevorrichtung geöffnet werden kann. Aus der WO 2004/042 143 A1 ist eine Schaberklingenhaltevorrichtung bekannt geworden, bei welcher die Bodenplatte ein Lagerrohr aufweist, um welches die Deckplatte verschwenkbar gelagert ist. Zum Öffnen dieser Haltevorrichtung wird die Deckplatte in Achsrichtung des Lagerrohrs abgezogen, so dass der Innenraum zugänglich wird. Bei Walzen, die eine Länge von 12 m besitzen können, muss die Haltevorrichtung für die Schaberklinge ebenfalls diese Länge aufweisen und es hat sich gezeigt, dass bei einer derartigen Länge die Reibungskräfte entlang des Lagerrohrs relativ groß sind, so dass die Deckplatte nur mit Mühe abgezogen beziehungsweise aufgeschoben werden kann.

Aus der WO 2009/076128 A1 ist ebenfalls eine Haltevorrichtung für Schaberklingen bekannt. Diese ist aber aufwändig herzustellen, da sie aus einem Stranggussteil besteht, welches zusätzlich noch spanabhebend bearbeitet werden muss. Diese Haltevorrichtung neigt zudem stark zu verschmutzen. Auch die AT 503 922 A4 zeigt eine derartige Haltevorrichtung.

Aus der EP 1 734 181 A 1 ist eine Vorrichtung bekannt, bei der der in Längsrichtung der Vorrichtung verlaufende Spalt zwischen der Bodenplatte und der Deckplatte durch eine an der Schaberklingenseite angeordnete Dichtung, z.B. in Form eines Federbleches, und ein weiteres, an der der Schaberklinge gegenüber liegenden Seite angeordnetes Federblech abgedichtet ist.

Der Erfindung liegt die Aufgabe zugrunde, eine Vorrichtung zum Halten von Schaberklingen bereitzustellen, die einfacher montiert und gereinigt werden kann und außerdem gut gegen Verschmutzung geschützt ist. Diese Aufgabe wird mit einer Vorrichtung gelöst, die die Merkmale des Anspruchs 1 aufweist.

Durch die Ausgestaltung des Schwenklagers mit einer radial abgestützten Lagerachse an der Bodenplatte oder der Deckplatte und einer Aufnahme für die Lagerachse an der Deckplatte oder der Bodenplatte wird sicher gestellt, dass bei der Demontage der Vorrichtung die Lagerachse am einen und die Aufnahme am anderen Bauteil verbleibt. Diese Maßnahme weist den wesentlichen Vorteil auf, dass bei der Demontage keine zusätzlichen Bauteile anfallen und bei der Montage keine zusätzlichen Bauteile erforderlich sind. Es muss z.B. keine lose Achse in Aufnahmeaugen an der Bodenplatte und Deckplatte eingeschoben werden, nachdem diese Aufnahmeaugen in Flucht gebracht wurden. Für einen derartigen Vorgang bedarf es üblicherweise einer Reihe von Hilfsmittel, wie eine Haltevorrichtung für die Deckplatte, Ausrichtvorrichtung zum Ausrichten von Deckplatte und Bodenplatte, und üblicherweise mehrerer Personen, die die das Fügen der Bauteile überwachen. Bei der erfindungsgemäßen Vorrichtung muss die Lagerachse lediglich in die Aufnahme eingefädelt werden, um sie anschließend zusammen mit der Deckplatte ohne weitere Hilfsmittel vollständig einzuschieben. Die Deckplatte und die Bodenplatte sind dann schwenkbar miteinander verbunden.

Erfindungsgemäß weist die Deckplatte eine Kederführungskammer auf, die sich an der der Schaberklinge gegenüber liegenden Seite (Rückseite) befindet. Außerdem ist an der Bodenplatte an der der Kederführungskammer zugewandten Seite eine flexible Dichtung befestigt ist, deren freies Ende mit einem Keder versehen ist, der in die Kederführungskammer eingreift und von dieser gehalten wird. Die Dichtung wird von einem fluiddichten Material, z.B. einer gummierten Gewebebahn oder einem anderen Material gebildet. Diese Dichtung ist mit ihrem einen, in Längsrichtung verlaufenden Ende an der Bodenplatte befestigt und mit ihrem am anderen Ende vorgesehenen Keder in der Kederführungskammer der Deckplatte festgelegt. Auf diese Weise kann der Keder gleichzeitig beim Einführen der Lagerachse in seine Kederführungskammer eingeschoben werden.

Weiterhin sieht die Erfindung vor, dass die Deckplatte an der Einspannstelle für die Schaberklinge ein in Richtung der Bodenplatte zeigendes Abweisblech aufweist, was dazu dient, Flüssigkeiten, mit welchen die Walze benetzt ist, oder Schmutz vom Innenraum fern zu halten. Das Abweisblech verschließt oder überdeckt den der Walze zugewandten Spalt zwischen der Bodenplatte und der Deckplatte.

Bei einem Ausführungsbeispiel ist die Bodenplatte wannenartig mit zwei Seitenwänden ausgebildet. Diese dient zur Aufnahme weiterer Bauteile, z.B. der Druckschläuche zum Verschwenken der Deckplatte und somit zum gezielten Anpressen und Abheben der Schaberklinge. Außerdem können elektrische Leitungen oder andere hydraulische oder pneumatische Versorgungsleitungen in der Bodenplatte verlegt werden.

Bei einem bevorzugten Ausführungsbeispiel weist die Bodenplatte einen im wesentlichen W-förmigen Querschnitt auf. Dabei bilden die äußeren Schenkel die Seitenwände und schützen den Innenraum der Bodenplatte.

Bei einer einerseits stabilen, andererseits preiswerten Variante der Vorrichtung wird die Bodenplatte von einem profilierten Biegeblech gebildet, in welches die Lagerachse durch Umformung integriert ist. Diese Bodenplatte ist verwindungssteif und schnell und preiswert herstellbar. Da die Bodenplatte einteilig ist, wird der Innenraum ohne zusätzliche Maßnahmen von unten und von der Seite über die Seitenwände einerseits gegen mechanische Einwirkungen, andererseits gegen eindringende Medien geschützt.

Mit Vorzug ist die Lagerachse im Wesentlichen Ω-förmig ausgebildet, so dass diese auch als Lager für ein Rohr dienen kann, das in die runde und hohle Öffnung eingeschoben und anschließend geklemmt oder verschweißt wird. Das Rohr weist ein Gewinde auf und dient zur Befestigung der Deckplatte.

Bei einer vorteilhaften Ausgestaltung der Erfindung ist die Aufnahme in Form eines in Richtung der Bodenplatte offenen C ausgebildet. Durch den Öffnungswinkel der Aufnahme wird der Schwenkwinkel definiert und kann gegebenenfalls durch seitliche Auflagen am Steg der Lagerachse eingestellt werden.

Ein problemloses Einschieben der Lagerachse und somit eine einfache Montage von Bodenplatte und Deckplatte wird dadurch erzielt, dass die Aufnahme sich über die gesamte Länge der Deckplatte oder abschnittsweise über deren Länge erstreckt. Erstreckt sich die Aufnahme abschnittsweise, dann muss die Lagerachse lediglich in die ersten beiden oder drei Abschnitte der Aufnahme eingeschoben werden und wird von diesen dann geführt, so dass sie ohne Hilfsmittel in die nachfolgenden Abschnitte eingreift. Hierdurch wird auf einfache Weise eine Querwechselmöglichkeit geschaffen.

Weitere Vorteile, Merkmale und Einzelheiten der Erfindung ergeben sich aus den Unteransprüchen sowie der nachfolgenden Beschreibung, in der eine bevorzugte Ausführungsform beschrieben ist. Dabei können die in der Zeichnung dargestellten sowie in der Beschreibung und in den Ansprüchen erwähnten Merkmale jeweils einzeln für sich oder in beliebiger Kombination erfindungswesentlich sein.

In der Zeichnung zeigen:
- Figur 1: eine perspektivische Ansicht der erfindungsgemäßen Haltevorrichtung;
- Figur 2: einen Schnitt II - II gemäß Figur 1;
- Figur 3: die Deckplatte im Schnitt; und
- Figur 4: die Bodenplatte im Schnitt.

Die Figur 1 zeigt eine insgesamt mit 10 bezeichnete Haltevorrichtung mit einer Bodenplatte 12 und einer Deckplatte 14. An der Deckplatte 14 sind Haltefinger 16 (Figur 2) vorgesehen, mit denen eine Schaberklinge 18 gehalten und auf die Oberfläche 20 einer Walze 22 angepresst wird. An der der Walze 20 zugewandten Vorderseite der Deckplatte 14 ist ein Abweisblech 24 montiert, welches die vordere Seitenwand 26 der Bodenplatte 12 übergreift und abschirmt, so dass in den Zwischenraum 28 zwischen der Bodenplatte 12 und der Deckplatte 14 kein Schmutz oder keine Flüssigkeit eindringen kann. An der die Rückseite bildenden Seitenwand 30 der Bodenplatte 12 ist eine flexible flächige Dichtung 32 angeschraubt, deren freies Ende einen Keder 34 aufweist, der in eine an der Deckplatte 14 vorgesehene Kederführungskammer 36 eingesetzt ist. Auf diese Weise ist der Zwischenraum 28 abgedichtet.

In der Figur 4 ist außerdem erkennbar, dass die Bodenplatte 12 von einem profilierten Biegeblech 38 gebildet wird und mittig im wesentlichen Ωförmig ausgebildet ist. Dadurch wird eine Lagerachse 40 gebildet, in welche zur Befestigung der Deckplatte 14 ein Rohr 42 eingeschoben und z.B. durch Verschweißung befestigt ist.

Die Figur 3 zeigt die Deckplatte 14, die in ihrem mittleren Bereich an ihrer Unterseite eine in Richtung der Bodenplatte 12 geschlitzte Aufnahme 44 besitzt, welche zur Aufnahme der Lagerachse 40 dient. Die Aufnahme 44 und die Lagerachse 40 bilden ein Schwenklager 46 für die Deckplatte 14 und somit für die Schaberklinge 18. Dabei erstreckt sich die Aufnahme 44 entweder vollständig über die Länge der Deckplatte 14 oder ist in einzelne Abschnitte mit dazwischen liegenden Freiräumen unterteilt.

Zum Verschwenken der Deckplatte 14 bezüglich der an einem nur andeutungsweise dargestellten Gestell oder einer Adapterleiste 49 befinden sich im Zwischenraum 28 beidseits des Schwenklagers 46 zwei Druckschläuche 50 und 52. Zum seitlichen Verschluss des Zwischenraums 28 und zum Anschluss der beiden Druckschläuche 50 und 52 an pneumatische oder hydraulische Leitungen dient ein Flansch 54, der mit Schlauchklemmen 56 versehen ist. Eine Sicherung der Deckplatte 14 an der Bodenplatte 12 erfolgt über eine Sicherungsschraube 58, die auf beiden Seiten des Schwenklagers 46 stirnseitig in das Rohr 42 eingeschraubt ist.

Die Lagerachse 40 kann durchgehend ausgebildet sein ,sie kann aber auch in Abschnitte unterteilt sein ,so dass zwischen den Abschnitte Freiräume verbleiben, in denen Bolzen oder Schrauben 60 in die Bodenplatte 12 eingesetzt werden können, über welche die Bodenplatte 12 an der Halterung 48 befestigt wird.

## Patentansprüche

1. Vorrichtung zum Halten von Schaberklingen (18) mit einer Bodenplatte (12) und einer Deckplatte (14), wobei die Bodenplatte (12) und die Deckplatte (14) über ein Schwenklager (46) schwenkbar miteinander verbunden sind und die Schaberklinge (18) an der Deckplatte (14) befestigt ist, wobei beidseits des Schwenklagers (46) jeweils ein expandierbarer Druckschlauch (50, 52) zwischen der Bodenplatte (12) und der Deckplatte (14) vorgesehen ist, wobei das Schwenklager (46) von einer radial abgestützten Lagerachse (40) und einer Aufnahme (44) für die Lagerachse (40) gebildet wird, und die Lagerachse (40) entweder an der Bodenplatte (12) oder der Deckplatte (14) und die Aufnahme (44) entweder an der Deckplatte (14) oder der Bodenplatte (12) befestigt oder ausgebildet ist, **dadurch gekennzeichnet, dass** an der Deckplatte (14) eine Kederführungskammer (36) vorgesehen ist, die sich an der der Schaberklinge (18) gegenüber liegenden Seite befindet, dass an der Bodenplatte (12) an der der Kederführungskammer (36) zugewandten Seite eine flexible Dichtung (32) befestigt ist, deren freies Ende mit einem Keder (34) versehen ist, der in die Kederführungskammer (36) eingreift, dass die Deckplatte (14) an der Einspannstelle für die Schaberklinge (18) ein in Richtung der Bodenplatte (12) zeigendes Abweisblech (24) aufweist, und dass die Dichtung (32) und das Abweisblech (24) den in Längsrichtung der Vorrichtung verlaufenden Spalt zwischen der Bodenplatte (12) und der Deckplatte (14) abdichten.

2. Vorrichtung nach Anspruch 1, **dadurch gekennzeichnet, dass** die Bodenplatte (12) wannenartig mit zwei Seitenwänden (26, 30) ausgebildet ist.

3. Vorrichtung nach einem der vorhergehenden Ansprüche, **dadurch gekennzeichnet, dass** die Bodenplatte (12) einen im wesentlichen W-förmigen Querschnitt aufweist.

4. Vorrichtung nach einem der vorhergehenden Ansprüche, **dadurch gekennzeichnet, dass** die Bodenplatte (12) von einem profilierten Biegeblech (38) gebildet wird, in welches die Lagerachse (40) durch Umformung integriert ist.

5. Vorrichtung nach einem der vorhergehenden Ansprüche, **dadurch gekennzeichnet, dass** die Lagerachse (40) im Wesentlichen Ω-förmig ausgebildet ist und insbesondere durch ein Rohr (42) oder einen Stab versteift ist.

6. Vorrichtung nach einem der vorhergehenden Ansprüche, **dadurch gekennzeichnet, dass** die Aufnahme (44) in Form eines in Richtung der Bodenplatte (12) offenen C ausgebildet ist.

7. Vorrichtung nach einem der vorhergehenden Ansprüche, **dadurch gekennzeichnet, dass** die Aufnahme (44) sich über die gesamte Länge der Deckplatte (14) oder abschnittsweise über deren Länge erstreckt.

## Claims

1. Device for retaining doctor blades (18) having a bottom plate (12) and a top plate (14), wherein the bottom plate (12) and the top plate (14) are pivotally connected with one another via a pivot bearing (46) and the doctor blade (18) is attached on the top plate (14), wherein on each side of the pivot bearing (46) an expandable pressure hose (50, 52) is provided between the bottom plate (12) and the top plate (14), wherein the pivot bearing (46) is formed by a radially supported bearing shaft (40) and a receptacle (44) for the bearing shaft (40), and the bearing shaft (40) is attached to or formed on either the bottom plate (12) or the top plate (14) and the receptacle (44) is attached to or formed on either on the top plate (14) or the bottom plate (12), **characterized in that** a piping guide chamber (36) is disposed on the top plate (14), which is located in particular on the side opposite the doctor blade (18), that a flexible seal (32) is attached on the bottom plate (12) on the side facing the piping guide chamber (36), with the free end of the flexible seal being provided with a piping (34) engaging in the piping guide chamber (36), that the top plate (14) has at the clamping location for the doctor blade (18) a deflection plate (24) pointing in the direction of the bottom plate (12), and that the seal (32) and the deflection plate (24) seal the gap between the bottom plate (12) and the top plate (14) extending in the longitudinal direction of the device.

2. Device according to claim 1, **characterized in that** the bottom plate (12) is shaped as a trough with two side walls (26, 30).

3. Device according to one of the preceding claims, **characterized in that** the bottom plate (12) has a substantially W-shaped cross-section.

4. Device according to one of the preceding claims, **characterized in that** the bottom plate (12) is formed by a bent sheet metal profile (38), into which the bearing shaft (40) is integrated by forming.

5. Device according to one of the preceding claims, **characterized in that** the bearing shaft (40) is substantially Ω-shaped and, in particular, reinforced by a tube (42) or a rod.

6. Device according to one of the preceding claims, **characterized in that** the receptacle (44) is in the shape of a C that is open in the direction of the bottom plate (12).

7. Device according to one of the preceding claims, **characterized in that** the receptacle (44) extends over the entire length of the top plate (14) or in sections along the length thereof.

## Revendications

1. Dispositif de fixation de lames docteur (18), comportant une plaque de base (12) et une plaque de recouvrement (14), dans lequel la plaque de base (12) et la plaque de recouvrement (14) sont reliées de manière pivotante l'une par rapport à l'autre au moyen d'un palier de pivotement (46), et la lame docteur (18) est fixée à la plaque de recouvrement (14), dans lequel un flexible expansible (50, 52) est prévu respectivement des deux côtés du palier de pivotement (46) entre la plaque de base (12) et la plaque de recouvrement (14), dans lequel le palier de pivotement (46) est constitué d'un axe de palier supporté radialement (40) et d'un logement (44) pour l'axe de palier (40), et l'axe de palier (40) est fixé ou agencé sur la plaque de base (12) ou la plaque de recouvrement (14), et le logement (44) est fixé sur la plaque de recouvrement (14) ou la plaque de base (12), **caractérisé en ce qu'**une chambre de guidage de bourrelet (36) est prévue sur la plaque de recouvrement (14), qui se trouve sur le côté opposé à la lame docteur (18), **en ce qu'**un joint d'étanchéité souple (32) est fixé sur la plaque de base (12), sur le côté dirigé vers la chambre de guidage de bourrelet (36), dont l'extrémité libre est prévue munie d'un bourrelet (34), qui vient en prise dans la chambre de guidage de bourrelet (36), **en ce que** la plaque de recouvrement (14) présente, au niveau du point de serrage de la lame docteur (18), une plaque de dérivation (24) orientée dans la direction de la plaque de base (12), et **en ce que** le joint d'étanchéité (32) et la plaque de dérivation (24) assurent l'étanchéité de l'espace s'étendant dans la direction longitudinale du dispositif entre la plaque de base (12) et la plaque de recouvrement (14).

2. Dispositif selon la revendication 1, **caractérisé en ce que** la plaque de base (12) est fabriquée en forme de cuvette, avec deux parois latérales (26, 30).

3. Dispositif selon l'une quelconque des revendications précédentes, **caractérisé en ce que** la plaque de base (12) a une coupe transversale sensiblement en forme de W.

4. Dispositif selon l'une quelconque des revendications précédentes, **caractérisé en ce que** la plaque de base (12) est formée par une plaque incurvée profilée (38), dans laquelle l'axe de palier (40) est intégré par mise en forme.

5. Dispositif selon l'une quelconque des revendications précédentes, **caractérisé en ce que** l'axe de palier (40) est formé sensiblement en forme de Ω, et est en particulier rigidifié par un tube (42) ou une tige.

6. Dispositif selon l'une quelconque précédente, **caractérisé en ce que** le logement (44) est formé sous la forme d'un C ouvert dans la direction de la plaque de base (12).

7. Dispositif selon l'une quelconque des revendications précédentes, **caractérisé en ce que** le logement (44) s'étend sur toute la longueur de la plaque de recouvrement (14), ou partiellement le long de celle-ci.
